# FASCICULE DE BREVET EUROPEEN

(11) **EP 1 410 413 B1**
(45) Date de publication et mention de la délivrance du brevet: **21.05.2008**
(21) Numéro de dépôt: 02745533.6
(22) Date de dépôt: 14.06.2002
(51) Int. Cl.: H01J 17/18, H01J 17/49, H01J 5/46

(54) **MODE DE CONNEXION D'UN PANNEAU A PLASMA A SON ALIMENTATION ELECTRIQUE DANS UN DISPOSITIF DE VISUALISATION D'IMAGES**
VERFAHREN ZUM VERBINDEN EINER PLASMATAFEL MIT IHRER ELEKTRISCHEN VERSORGUNG IN EINER VORRICHTUNG ZUM SICHTBARMACHEN VON BILDERN
METHOD OF CONNECTING A PLASMA PANEL TO THE ELECTRICAL POWER SUPPLY THEREFOR IN AN IMAGE DISPLAY DEVICE

(30) Priorité: 29.06.2001 FR 0108626
(43) Date de publication de la demande: 21.04.2004
(73) Titulaire: Thomson Plasma, 92100 Boulogne-Billancourt (FR)
(72) Inventeur: BEZAL, Jean-Rapha¬l, F-38330 Montbonnot (FR); MORIZOT, Gérard, F-38500 Voiron (FR); RILLY, Gérard, 38960 St Etienne Crossey (FR)
(74) Mandataire: Browaeys, Jean-Philippe
(86) Numéro de dépôt international: PCT/FR2002/002043
(87) Numéro de publication internationale: WO 2003/003400

(56) Documents cités:
- EP-A1- 1 065 694
- JP-A- 2000 089 723
- PATENT ABSTRACTS OF JAPAN vol. 1999, no. 05, 31 mai 1999 (1999-05-31) & JP 11 041545 A (FUJITSU GENERAL LTD), 12 février 1999 (1999-02-12)
- PATENT ABSTRACTS OF JAPAN vol. 2000, no. 08, 6 octobre 2000 (2000-10-06) & JP 2000 133140 A (NEC CORP), 12 mai 2000 (2000-05-12)

## Description

L'invention concerne la connexion d'un panneau de visualisation à plasma à des moyens d'alimentation et de commande de ce panneau.

En référence aux figures 1 et 2 ci-jointes, le document JP 2000-089723 - HITACHI - décrit un dispositif de visualisation d'images, notamment pour la télévision, comprenant une plaque de support 1 métallique, généralement en aluminium, supportant, sur une face, un panneau à décharges à plasma alternatif, et, sur l'autre face, au moins une plaque de circuit imprimé 2 supportant des moyens 13, 14 d'alimentation et de commande des décharges dudit panneau.

Le panneau à plasma comprend lui-même une dalle avant 3 et une dalle arrière 4 ménageant entre elles des zones de décharge plasma, et est doté, entre ces dalles :
- d'au moins un premier réseau d'électrodes servant notamment au maintien de décharges par application d'impulsions de tension entre des électrodes adjacentes 7, 8 de deux séries différentes d'électrodes de ce premier réseau
- et d'un second réseau d'électrodes d'adressage des décharges (non représenté), croisant les électrodes du premier réseau de manière à former à leurs intersections et entre les dalles 3, 4 des espaces de décharges.

Sur la dalle 3, les extrémités de connexion des électrodes d'une série sont toutes situées sur un bord 5 opposé à celui 6 sur lequel sont toutes situées les extrémités de connexion des électrodes de l'autre série.

Le circuit d'alimentation de chaque paire d'électrodes adjacentes 7, 8 de deux séries différentes forme une boucle de courant à partir des moyens d'alimentation et de commande en passant par une première électrode 7 puis la deuxième électrode 8 de la paire.

L'ensemble de ces composants est inséré dans un boîtier 20.

La dalle arrière 4 du panneau à plasma est fixée sur la plaque métallique de support 1 à l'aide d'une couche adhésive 16 d'une épaisseur suffisante pour assurer la compensation de la différence de coefficient de dilation thermique entre la dalle et la plaque ; le matériau adhésif de cette couche 16 est adapté d'une manière connue en elle-même pour assurer le transfert thermique des calories dissipées dans le panneau en fonctionnement vers la plaque 1 qui, parce qu'elle est métallique, possède un meilleur coefficient thermique d'échange avec l'air circulant dans le boîtier 20.

Le document JP11-041545 - FUJITSU - décrit également un dispositif de visualisation d'images de ce type où, spécifiquement, la plaque de circuit imprimé 2, qui supporte les moyens d'alimentation et de commande, s'étend sur la totalité de la surface du panneau et est directement collée sur la plaque de support 1 de manière à raccourcir les connexions entre les extrémités des électrodes sur les bords du panneau et les moyens d'alimentation et de commande de part et d'autre de la plaque de support 1 ; aucun conducteur transversal n'est inséré entre le panneau et la plaque de support.

Entre des électrodes adjacentes 7, 8 de deux séries différentes d'électrodes de ce premier réseau, se trouvent donc une succession de zones de décharges de maintien, qui correspondent généralement une ligne de pixels ou d'éléments de l'image à visualiser ; ce réseau d'électrodes peut également servir à l'adressage en coopération avec les électrodes du second réseau ; ainsi, les électrodes de la première série peuvent être des électrodes de maintien et d'adressage, et les électrodes de la deuxième série sont alors des électrodes servant uniquement au maintien.

Ces électrodes du premier réseau sont en général coplanaires.

Ce réseau de maintien compte en général seulement deux séries d'électrodes de sorte que les électrodes adjacentes 7, 8 de différentes séries sont groupées par paires ; selon d'autres variantes, le premier réseau peut compter trois séries et les électrodes coplanaires sont alors associées par triades.

Comme représenté sur les figures 1 à 3, les électrodes de maintien 7, 8 du premier réseau sont en général disposées sur la face interne de la dalle avant 3 ; selon une variante, elles peuvent être disposées sur la face interne de la dalle arrière 4.

Les moyens 13, 14 d'alimentation et de commande des décharges comprennent généralement :
- des moyens d'alimentation de puissance adaptés pour générer des séries d'impulsions de haute tension électrique, généralement supérieure à 100 V ;
- des moyens de commutation des différentes électrodes (ou « drivers » en langue anglaise) adaptés pour appliquer lesdites impulsions de tension aux électrodes sélectionnées par les moyens de commande.

Comme le premier réseau d'électrodes 7, 8 sert au maintien des décharges, c'est dans ce réseau qu'est dissipée la plus grande partie de la puissance électrique nécessaire à la visualisation des images, et c'est donc dans ce réseau que des pertes électriques importantes peuvent se produire.

En se référant aux figures 1 et 2A, on voit que le circuit d'alimentation de chaque paire d'électrodes 7, 8 forme une boucle de courant partant des moyens 13 d'alimentation et de commande en passant par un premier conducteur 11 passant d'un côté à l'autre de la plaque de support 1, une première électrode 7 puis, au travers de la succession de zones de décharge desservies par cette paire, la deuxième électrode 8 de la paire, un deuxième conducteur 12 passant en sens inverse d'un côté à l'autre de la plaque de support 1, un troisième conducteur 21 passant d'un bord à l'autre opposé de la plaque de support 1, jusqu'à se refermer sur les moyens 13 d'alimentation et de commande.

En se référant aux figures 1 et 2B, on voit que le circuit d'alimentation de chaque paire d'électrodes 7, 8 forme également une boucle de courant en sens inverse qui se referme ici sur des moyens 14 d'alimentation et de commande positionnés à l'opposé des moyens 13 précédents sur la plaque de support 1.

Pendant les étapes de maintien de décharges lors du fonctionnement du dispositif, des décharges surgissent entre les électrodes de chaque paire 7, 8 et des courants importants circulent dans ces boucles.

Le mode classique, schématisé à la figure 2, de connexion des électrodes du panneau situé sur une face de la plaque de support 1 aux moyens d'alimentation 13, 14 situés sur l'autre face présente les inconvénients suivants :
- la boucle de courant formée par le circuit d'alimentation de chaque paire d'électrodes 7, 8 entoure la plaque de support métallique 1 et engendre dans cette plaque des pertes importantes par courants de Foucault ; lorsqu'une boucle de courant englobe une plaque métallique de forts courants induits apparaissent sur les deux faces de cette plaque, le sens du courant étant inversé d'une face à l'autre ; les courants induits dans cette plaque provoquent des pertes, des échauffements locaux et perturbent les circuits électroniques placés à proximité ;
- ce mode de connexion nécessite, de préférence, deux alimentations électriques de puissance différentes 13, 14, positionnés auprès de bords opposés 5, 6 du panneau, ce qui est relativement coûteux.

Le conducteur transversal 21 passant d'un bord à l'autre opposé de la plaque de support 1 est situé ici du même côté de la plaque de support 1 que les moyens 13, 14 d'alimentation et de commande ; selon une variante décrite dans le document EP1065694 - SAMSUNG, ce conducteur transversal peut être situé sur la même face interne de la dalle 3 qui porte les électrodes, c'est à dire du côté opposé aux moyens 13, 14 d'alimentation et de commande par rapport à la plaque de support 1 (voir conducteur 12a' sur la figure 8 de ce document) ; aucun conducteur transversal n'est inséré entre le panneau et la plaque de support ; comme enseigné par ce document, ce conducteur transversal doit alors être déporté en dehors de la zone d'émission lumineuse et positionné en moyenne à une distance importante des paires d'électrodes. Les boucles de courant présentent alors en moyenne une section verticale de surface importante, génèrent un champ électromagnétique présentant une composante horizontale importante, et induisent également des courants électriques dans la plaque métallique de support, ce qui provoque des pertes électriques et des rayonnements parasites gênants.

On remarque que, selon ces modes classiques de connexion d'un panneau à plasma à ses moyens d'alimentation, le premier conducteur 11 et le deuxième conducteur 12, qui passent tous les deux d'un côté à l'autre de la plaque de support 1, sont disposés sur des bords opposés du panneau, puisque les extrémités des électrodes qu'ils desservent sont sur des bords opposés.

Pour éviter les inconvénients précités, le document JP 2000-089723 déjà cité décrit, en référence à la figure 3 ci-jointe, un circuit où toutes les électrodes du réseau de maintien sont alimentées par leur extrémité au niveau du même bord 5 du panneau à plasma, de sorte que :
- comme représenté sur la figure 3, la boucle de courant formée par le circuit d'alimentation de chaque paire d'électrodes 7, 8 n'entoure plus la plaque métallique 1 ; on évite ainsi les pertes par courants de Foucault dans cette plaque ;
- une seule alimentation électrique 13' peut, sans inconvénient, servir à toutes les alternances des impulsions de maintien, comme représenté aux figures 3A et 3B.

On remarque que, selon cet autre mode de connexion et d'alimentation d'un panneau de visualisation à plasma, le premier conducteur 11 et le deuxième conducteur 12', qui passent tous les deux d'un côté à l'autre de la H plaque de support 1, sont disposés ici au niveau du même bord 5 du panneau.

Cette solution présente toutefois un grave inconvénient : les zones de décharge 9 situées vers ce bord 5 sont soumises à une impédance très différente de celle des zones de décharge 10 situées vers le bord opposé 6 du panneau ; la différence correspond à l'impédance des portions d'électrodes 7, 8 comprises entre ces zones 9, 10.

Du fait de cette différence d'impédance, le fonctionnement des cellules du panneau diffère sur toute la longueur des électrodes 7, 8 et les caractéristiques lumineuses des zones de décharge différent fortement d'un bord 5 à l'autre 6 du panneau, ce qui nuit gravement à la qualité de visualisation des images

L'invention a pour but de remédier simultanément à l'ensemble des inconvénients de la solution représentée aux figures 1 et 2 et à celle représentée à la figure 3.

A cet effet, l'invention a pour objet un dispositif de visualisation d'images comprenant :
- une plaque de support métallique supportant, sur sa face avant, un panneau à décharges de plasma, et, sur sa face arrière, des moyens d'alimentation et de commande des décharges dudit panneau,
- ledit panneau à plasma comprenant lui-même une dalle avant et une dalle arrière ménageant entre elles des zones de décharge de plasma, et, entre ces dalles, au moins un premier réseau d'électrodes servant notamment au maintien de décharges par application d'impulsions de tension entre des électrodes adjacentes de deux séries différentes d'électrodes de ce premier réseau, où les extrémités de connexion des électrodes d'une série débouchent sur un bord opposé du panneau à celui sur lequel débouchent les extrémités de connexion des électrodes de l'autre série, caractérisé en ce que les extrémités de connexion de l'une des séries d'électrodes débouchant sur un bord du panneau sont reliées aux moyens d'alimentation et de commande par l'intermédiaire de conducteurs électriques transversaux qui sont insérés entre ladite dalle arrière et ladite plaque métallique et qui s'étendent, à partir desdites extrémités, jusqu'au bord opposé du panneau.

Le réseau d'électrodes situé entre les dalles est généralement disposé sur la face interne de l'une des dalles, généralement la dalle avant ; les électrodes sont généralement recouvertes d'une couche diélectrique ; au lieu d'être disposées sur la face interne, l'une au moins des séries d'électrodes peut être disposée entre les dalles dans l'épaisseur de barrières délimitant les zones de décharge du panneau.

Selon une variante, plusieurs électrodes d'une même série sont reliées aux moyens d'alimentation et de commande par l'intermédiaire d'un même conducteur transversal.

Le circuit d'alimentation de chaque paire d'électrodes adjacentes de deux séries différentes forme une boucle de courant à partir des moyens d'alimentation et de commande en passant par une première électrode puis la deuxième électrode de la paire ; grâce à l'invention, la boucle de courant du circuit d'alimentation de chaque paire du panneau n'entoure pas la plaque métallique, contrairement aux solutions décrites dans les documents JP 2000-089723 et JP11-041545 ; on limite ainsi les pertes par courants de Foucault dans la plaque métallique tout en obtenant des zones de décharge d'impédances identiques entre les électrodes adjacentes sur toute leur longueur ; on limite ainsi les pertes sans dégrader la qualité de visualisation d'images.

Les conducteurs transversaux étant insérés selon l'invention entre la dalle arrière du panneau et la plaque de support, il n'est plus nécessaire de les déporter en dehors de la zone d'émission lumineuse comme dans le document EP1065694 déjà cité, ce qui permet de les positionner de manière à limiter avantageusement la section verticale des boucles de courant des différentes paires d'électrodes et les inconvénients y afférant.

Grâce aux conducteurs transversaux, toute l'alimentation des électrodes est ramenée sur un même bord du panneau de sorte qu'il est alors possible, comme décrit dans l'invention JP 2000-089723 telle que représentée à la figure 3 ci-après, de connecter sur un même bord du panneau toutes les électrodes dudit réseau aux moyens d'alimentation et de commande ; l'avantage de cette disposition est qu'une seule alimentation électrique peut, sans inconvénient, servir à toutes les alternances des impulsions de maintien.

Ces conducteurs transversaux sont de préférence regroupés en plusieurs nappes de conducteurs situées chacune à une position correspondant approximativement à la position moyenne des électrodes auxquelles les conducteurs de cette nappe sont reliés ; comme ces électrodes correspondent généralement à des lignes du panneau, cette position correspond généralement à une hauteur sur le panneau ; dans le cas de l'utilisation de 3 nappes, la première serait par exemple positionnée au 1/6 de la hauteur du panneau, la seconde par exemple à la moitié de la hauteur, et la troisième par exemple au 5/6 de la hauteur.

Dans le cas du regroupement des conducteurs transversaux en plusieurs nappes ainsi distantes les unes des autres, le conducteur transversal de retour du courant d'alimentation d'une paire d'électrodes n'est donc pas en général situé à la même hauteur que cette paire d'électrodes mais un peu décalé par rapport à cette paire, et la boucle de courant correspondante présente encore une section verticale de surface importante et génère un champ électromagnétique présentant une composante horizontale importante ; pour éviter cet inconvénient, sur le panneau, on positionne de préférence chaque conducteur transversal relié à une seule électrode correspondant à une paire d'électrodes adjacentes approximativement à la même hauteur que ladite paire ; de préférence, ces conducteurs électriques transversaux forment alors une seule nappe conductrice insérée entre la dalle arrière et la plaque métallique.

De préférence, cette nappe conductrice ou ces nappes conductrices servent également de moyen de fixation du panneau sur ladite plaque de support métallique ; on pourra par exemple utiliser à cet effet une ou des nappes présentant deux faces adhésives ; l'épaisseur de nappe conductrice permet avantageusement d'amortir les différences de dilatation thermique entre la dalle arrière du panneau et la plaque de support métallique.

Selon une variante avantageuse de l'invention, le circuit d'alimentation de chaque paire comportant, au départ des moyens d'alimentation et de commande, une paire de conducteurs d'alimentation dont chacun est relié à une électrode de la paire, le dispositif selon l'invention comprend des moyens de filtrage en mode commun entourant chaque paire de conducteurs.

Le filtre de mode commun est adapté d'une manière connue en elle-même pour réduire la transmission des perturbations radioélectriques haute fréquence provenant des moyens électroniques d'alimentation et de commande et transmises en mode commun vers le panneau à plasma.

De préférence, ces moyens de filtrage en mode commun comprennent un tube en matériau ferromagnétique entourant cette paire de conducteurs d'alimentation.

Lors du fonctionnement du panneau, à l'endroit de ce noyau, les courants circulant dans chaque conducteur d'une même paire sont opposés, ce qui permet à ce tube ferromagnétique de jouer un rôle de filtre en mode commun et de réduire la transmission des perturbations radioélectriques haute fréquence provenant des moyens électroniques d'alimentation et de commande et transmises vers le panneau à plasma.

De préférence, ces dits moyens de filtrage en mode commun sont implantés au niveau du bord du panneau où débouchent tous les conducteurs d'alimentation des électrodes.

Comme les extrémités des conducteurs électriques transversaux opposées à celles de connections aux électrodes d'une même série débouchent au niveau du même bord de panneau que les extrémités de connexion des électrodes de l'autre série, il est très facile d'implanter à cet endroit les moyens de filtrage puisque les conducteurs d'alimentation de chaque paire d'électrodes s'y retrouvent à proximité l'un de l'autre et peuvent facilement être entourés par un tube ferromagnétique de filtrage en mode commun.

De manière générale, le panneau à plasma comprend également un second réseau d'électrodes pour l'adressage des décharges, croisant les électrodes du premier réseau au niveau des zones de décharges du panneau.

L'invention sera mieux comprise à la lecture de la description qui va suivre, donnée à titre d'exemple non limitatif, et en référence aux figures annexées sur lesquelles :
- la figure 1, déjà décrite, représente une vue générale de dessus en coupe d'un dispositif de visualisation d'images ;
- les figures 2A et 2B, déjà décrites, représentent schématiquement les composants et les connexions électriques d'un dispositif selon l'art antérieur, avec, dans la partie supérieure, une vue de face d'une paire d'électrodes de maintien sur la dalle d'un panneau à plasma, et, dans la partie inférieure, une vue en coupe de la plaque de support du panneau et des moyens d'alimentation et de commande des électrodes.
- les figures 3A et 3B, déjà décrites, représentent, de la même façon qu'aux figures 2A et 2B, un autre schéma de connexions tel que décrit dans le document JP 2000-089723 ;
- la figure 4 illustre un schéma de connexion selon un mode préférentiel de réalisation de l'invention, où l'ensemble du dispositif de visualisation est représenté en coupe sauf la dalle avant qui est représentée en perspective pour faire apparaître les deux électrodes de maintien d'une même paire.

Afin de simplifier la description et de faire apparaître les différences et avantages que présente l'invention par rapport à l'état antérieur de la technique, on utilise des références identiques pour les éléments qui assurent les mêmes fonctions.

Outre les éléments déjà décrits concernant les dalles avant 3 et arrière 4 du panneau à plasma, la plaque de support métallique 1, et, au dos de cette plaque, une alimentation électrique 13' servant pour l'alimentation et la commande des décharges dans le panneau, en se reportant à la figure 4 :
- la dalle avant 3 est dotée d'un réseau de paires d'électrodes coplanaires de maintien 7, 8, l'une des électrodes de chaque paire servant également à l'adressage ;
- la dalle arrière 4 est dotée d'un réseau d'électrodes d'adressage 18 ;
- les extrémités de connexion des électrodes 7 d'une paire 7, 8 étant, comme dans l'art antérieur, situées sur un bord 5 du panneau et connectées à l'alimentation 13' par l'intermédiaire des moyens de connexion 11, les extrémités de connexion de l'autre électrode 8 de cette paire 7, 8 sont situées sur le bord opposé 6 du panneau ;
- l'extrémité de connexion de cette électrode 8 débouchant sur le bord 6 du panneau est reliée à l'alimentation 13' par l'intermédiaire de moyens de connexion 12 classiques d'extrémité d'électrodes et d'un conducteur électrique transversal 21' placé entre la face avant dé la plaque métallique 1 et la face externe de la dalle arrière 4 ; ce conducteur 21' s'étend d'un bord 6 à l'autre 5 du panneau.

Ainsi, pour chaque paire d'électrodes adjacentes 7, 8, la boucle de courant du circuit d'alimentation de cette paire n'entoure pas la plaque métallique 1.

Le dispositif illustré à la figure 4 comprend également des moyens de filtrage en mode commun 15 entourant chaque paire de conducteurs alimentant une paire d'électrodes 7, 8, ici un tube en matériau ferromagnétique implanté au niveau du bord 5 du panneau, là où débouchent tous les conducteurs d'alimentation des électrodes, à savoir l'extrémité 22 du conducteur transversal 21' d'alimentation de l'électrode 8 et les moyens de connexion 11 à l'électrode 7.

En se référant à la figure 4, on voit que le courant produit par l'alimentation 13' sort de l'une de ses deux bornes, parcourt les moyens de connexion 11 à l'extrémité de l'électrode 7, puis traverse le panneau entre les électrodes 7 et 8 d'une même paire, pour ressortir au niveau de l'autre bord 6 du panneau par les moyens de connexion 12 à l'extrémité de l'électrode 8 et retourne vers l'autre borne du générateur 13' par l'intermédiaire du connecteur transversal 21', constituant ainsi une boucle de courant ; pour mettre en oeuvre l'invention dans ce mode particulier de réalisation, on aboutit notamment :
- à éviter que le courant ne circule autour de la plaque de support métallique 1 du panneau et à limiter ainsi les pertes électriques d'alimentation des électrodes ;
- à maintenir un fonctionnement identique pour toutes les cellules du panneau sur toute la largeur du panneau comprise entre les bords opposés 5 et 6 du panneau.

De préférence, on cherche à minimiser la surface intérieure de la boucle de circulation du courant d'alimentation du panneau en vue de réduire au minimum le rayonnement électromagnétique induit par cette boucle ; à cet effet, il est préférable de positionner chaque conducteur transversal 21' relié à une électrode 8 correspondant à une paire d'électrodes 7, 8 adjacentes approximativement à la même hauteur que ladite paire.

L'invention est définie par les revendications.

## Revendications

1. Dispositif de visualisation d'images comprenant :
- une plaque de support (1) métallique supportant, sur sa face avant, un panneau à décharges de plasma, et, sur sa face arrière, des moyens d'alimentation et de commande des décharges dudit panneau,
- ledit panneau à plasma comprenant lui-même une dalle avant (3) et une dalle arrière (4) ménageant entre elles des zones de décharge de plasma (9, 10), et, entre ces dalles, au moins un premier réseau d'électrodes servant notamment au maintien de décharges par application d'impulsions de tension entre des électrodes adjacentes (7, 8) de deux séries différentes d'électrodes de ce premier réseau, où les extrémités de connexion des électrodes (7) d'une série débouchent sur un bord (5) opposé du panneau à celui (6) sur lequel débouchent les extrémités de connexion des électrodes (8) de l'autre série, **caractérisé en ce que** les extrémités de connexion de l'une des séries d'électrodes (8) débouchant sur un bord (6) du panneau sont reliées aux moyens d'alimentation et de commande par l'intermédiaire de conducteurs électriques transversaux (21') qui sont insérés entre ladite dalle arrière (4) et ladite plaque métallique (1) et qui s'étendent, à partir desdites extrémités, jusqu'au bord opposé (5) du panneau.

2. Dispositif selon la revendication 1 **caractérisé** en plus en ce que ces conducteurs transversaux sont regroupés en plusieurs nappes de conducteurs situées chacune à une position correspondant approximativement à la position moyenne des électrodes (8) auxquelles les conducteurs de cette nappe sont reliés.

3. Dispositif selon la revendication 1 **caractérisé** en plus en ce que chaque conducteur transversal (21') est relié à une seule électrode (8) correspondant à une paire d'électrodes adjacentes (7, 8) et est positionné sur ledit panneau approximativement à la même hauteur que ladite paire.

4. Dispositif selon la revendication 3 **caractérisé** en plus en ce que ces conducteurs électriques transversaux (21') forment une seule nappe conductrice insérée entre la dalle arrière (4) et la plaque métallique (1).

5. Dispositif selon l'une quelconque des revendications 2 ou 4 **caractérisé** en plus en ce que lesdites nappes conductrices ou ladite nappe conductrice servent également de moyen de fixation dudit panneau sur ladite plaque de support (1) métallique.

6. Dispositif selon l'une quelconque des revendications 1 à 5 **caractérisé** en plus en ce que, le circuit d'alimentation de chaque paire comportant, au départ des moyens d'alimentation et de commande, une paire de conducteurs d'alimentation dont chacun est relié à une électrode (7, 8) de la paire, ledit dispositif comprend des moyens de filtrage en mode commun (15) entourant chaque paire de conducteurs.

7. Dispositif selon la revendication 6, **caractérisé** en plus en ce que les moyens de filtrage en mode commun (15) comprennent un tube en matériau ferromagnétique entourant ladite paire de conducteurs d'alimentation.

8. Dispositif selon l'une quelconque des revendications 6 à 7, **caractérisé** en plus en ce que les dits moyens de filtrage en mode commun (15) sont implantés au niveau du bord (5) du panneau où débouchent tous les conducteurs d'alimentation des électrodes.

9. Dispositif selon l'une quelconque des revendications précédentes **caractérisé** en plus en ce que ledit panneau comprend également un second réseau d'électrodes (18) pour l'adressage des décharges, croisant les électrodes du premier réseau au niveau desdites zones de décharges (9, 10).

## Claims

1. Image display device comprising:
- a metal support plate (1) supporting, on its front face, a plasma discharge panel and, on its rear face, means for supplying and for driving the discharges of said panel:
- the said plasma panel itself comprising a front tile (3) and a rear tile (4) leaving between them plasma discharge regions (9, 10) and, between these tiles, at least a first array of electrodes serving in particular for sustaining discharges by applying voltage pulses between adjacent electrodes (7, 8) of two different series of electrodes of this first array, in which the connection ends of the electrodes (7) of one series emerge on an opposite edge (5) of the panel to that (6) on which the connection ends of the electrodes (8) of the other series emerge, **characterized in that** the connection ends of one of the series of electrodes (8) emerging on one edge (6) of the panel are connected to supply and drive means via transverse electrical conductors (21') which are inserted between the said rear tile (4) and the said metal plate (1) and which extend, from the said ends, as far as the opposite edge (5) of the panel.

2. Device according to Claim 1, **characterized** additionally in that these transverse conductors are grouped together in several ribbons of conductors, each located at a position corresponding approximately to the mean position of the electrodes (8) to which the conductors of this ribbon are connected.

3. Device according to Claim 1, **characterized** additionally in that each transverse conductor (21') is connected to a single electrode (8) corresponding to one pair of adjacent electrodes (7, 8) and is positioned on the said panel at approximately the same height as the said pair.

4. Device according to Claim 3, **characterized** additionally in that these transverse electrical conductors (21') form a single conducting ribbon inserted between the rear tile (4) and the metal plate (1).

5. Device according to either of Claims 2 and 4, **characterized** additionally in that the said conducting ribbons or the said conducting ribbon also serve as a means for fastening the said panel to the said metal support plate (1).

6. Device according to any one of Claims 1 to 5, **characterized** additionally in that, since the supply circuit for each pair has, at the start of the supply and drive means, a pair of supply conductors, each of which is connected to an electrode (7, 8) of the pair, the said device includes common-mode filtering means (15) surrounding each pair of conductors.

7. Device according to Claim 6, **characterized** additionally in that the common-mode filtering means (15) comprise a tube made of a ferromagnetic material surrounding the said pair of supply conductors.

8. Device according to either of Claims 6 and 7, **characterized** additionally in that the said common-mode filtering means (15) are implanted at the edge (5) of the panel on which all the supply conductors for the electrodes emerge.

9. Device according to any one of the preceding claims, **characterized** additionally in that the said panel also includes a second array of electrodes (18) for addressing the discharges, these intersecting the electrodes of the first array at the said discharge regions (9, 10).

## Patentansprüche

1. Verfahren zur Sichtbarmachung von Bildern mit
- einer metallischen Tragplatte (1), die auf ihrer Vorderseite eine Plasmaentladungstafel und auf ihrer Rückseite Mittel zur Versorgung und Steuerung der Entladungen der Tafel trägt,
- wobei die Plasmatafel selbst eine vordere Platte (3) und eine hintere Platte (4), zwischen denen Plasmaentladungsbereiche (9, 10) gebildet werden, und zwischen diesen Platten mindestens ein erstes Elektrodenarray umfasst, das insbesondere dazu dient, Entladungen durch Anlegen von Spannungsimpulsen zwischen benachbarten Elektroden (7, 8) zweier unterschiedlicher Elektrodenreihen dieses ersten Arrays aufrechtzuerhalten, wo die Verbindungsenden der Elektroden (7) einer Reihe an einem Rand (5) der Tafel münden, der entgegengesetzt zu dem Rand (6) liegt, an dem die Verbindungsenden der Elektroden (8) der anderen Reihe münden, **dadurch gekennzeichnet, dass** die Verbindungsenden einer der Reihen von Elektroden (8), die an einem Rand (6) der Tafel münden, mit den Versorgungs- und Steuerungsmitteln über querliegende elektrische Leiter (21') verbunden sind, die zwischen die hintere Platte (4) und die metallische Platte (1) eingefügt sind und sich von den genannten Enden aus bis zum entgegengesetzten Rand (5) der Tafel erstrecken.

2. Vorrichtung nach Anspruch 1, ferner **dadurch gekennzeichnet, dass** diese querliegenden Leiter in mehrere Leiterlagen zusammengefasst sind, die sich jeweils an einer Position befinden, die annähernd der mittleren Position der Elektroden (8) entspricht, mit denen die Leiter dieser Lage verbunden sind.

3. Vorrichtung nach Anspruch 1, ferner **dadurch gekennzeichnet, dass** jeder querliegende Leiter (21') mit einer einzigen, einem Paar von benachbarten Elektroden (7, 8) entsprechenden Elektrode (8) verbunden ist und auf der Tafel annähernd auf derselben Höhe wie das genannte Paar positioniert ist.

4. Vorrichtung nach Anspruch 3, ferner **dadurch gekennzeichnet, dass** diese querliegenden elektrischen Leiter (21') eine einzige leitende Lage bilden, die zwischen die hintere Platte (4) und die metallische Platte (1) eingefügt ist.

5. Vorrichtung nach einem der Ansprüche 2 oder 4, ferner **dadurch gekennzeichnet, dass** die leitenden Lagen oder die leitende Lage ebenfalls als Mittel zur Befestigung der Tafel an der metallischen Tragplatte (1) dienen.

6. Vorrichtung nach einem der Ansprüche 1 bis 5, ferner **dadurch gekennzeichnet, dass** - die Versorgungsschaltung jedes Paares ausgehend von den Versorgungs- und Steuerungsmitteln ein Paar von Versorgungsleitern, die jeweils mit einer Elektrode (7, 8) des Paars verbunden sind, aufweisend - die Vorrichtung jedes Leiterpaar umgebende Mittel zur Gleichtaktfilterung (15) umfasst.

7. Vorrichtung nach Anspruch 6, ferner **dadurch gekennzeichnet, dass** die Mittel zur Gleichtaktfilterung (15) ein das Versorgungsleiterpaar umgebendes Rohr aus einem ferromagnetischen Material umfassen.

8. Vorrichtung nach einem der Ansprüche 6 bis 7, ferner **dadurch gekennzeichnet, dass** die Mittel zur Gleichtaktfilterung (15) am Rand (5) der Tafel eingesetzt sind, wo alle Leiter zur Versorgung der Elektroden münden.

9. Vorrichtung nach einem der vorhergehenden Ansprüche, ferner **dadurch gekennzeichnet, dass** die Tafel ebenfalls ein zweites Array von Elektroden (18) zum Adressieren der Entladungen umfasst, welche die Elektroden des ersten Arrays an den Entladungsbereichen (9, 10) kreuzen.
